# EUROPÄISCHE PATENTSCHRIFT

(11) **EP 0 526 795 B1**
(45) Veröffentlichungstag und Bekanntmachung des Hinweises auf die Patenterteilung: **24.05.1995**
(21) Anmeldenummer: 92112415.2
(22) Anmeldetag: 21.07.1992
(51) Int. Cl.: G03C 7/30, B42D 15/10

(54) **Verfahren zur Herstellung eines fotografischen Bildes**
Process for the production of a photographic image
Procédé pour la production d'une image photographique

(30) Priorität: 03.08.1991 DE 4125756
(43) Veröffentlichungstag der Anmeldung: 10.02.1993
(73) Patentinhaber: Agfa-Gevaert AG, 51373 Leverkusen (DE)
(72) Erfinder: Wingender, Kaspar, W-5090 Leverkusen 1 (DE)

(56) Entgegenhaltungen:
- EP-A- 0 342 601
- WO-A-90/13059
- GB-A- 1 016 369
- US-A- 4 216 285
- US-A- 4 954 425
- PATENT ABSTRACTS OF JAPAN vol. 1, no. 57 3. Juni 1977 & JP-A-51 151 134

## Beschreibung

ID-Karten, die neben einem Bildnis des Karteninhabers eine maschinenlesbare Information enthalten, werden zunehmend gebräuchlicher. Der Trend geht dabei zu farbigen Bildnissen des Karteninhabers, die mittels eines üblichen farbfotografischen Verfahrens erzeugt werden. Dieses Verfahren geht von einem farbfotografischen Silberhalogenidmaterial aus, das belichtet und entwickelt wird, und beinhaltet eine Silberentfernungsstufe bestehend aus Bleichen und Fixieren, in der alles Silber und Silberhalogenid entfernt wird und das klare Farbbild, erzeugt aus im Material befindlichen Farbkupplern und dem Oxidationsprodukt der p-Phenylendiaminentwicklersubstanz, hervortritt, Maschinenlesbare Informationen, üblicherweise mit Infrarotlicht lesbare Information, können so nicht aufgebracht werden, da die erzeugten Farbstoffe nur eine sehr geringe IR-Absorption aufweisen und das Silber, das ausreichende IR-Absorption zeigt, bekanntlich entfernt wurde.

Nach EP-A-0 342 601 soll diese Schwierigkeit dadurch überwunden werden, indem man entweder trotz Bleichens der ganzen ID-Karte das Silber nur teilweise entfernt in der Hoffnung, im Datenteil werde mehr Silber erzeugt, von dem ein Teil zurückbleibe, wenn das Silber über dem Farbbild bereits ausreichend entfernt sei, oder indem man nur einen Teil der ID-Karte dem Bleichmittel aussetze und den Teil, der die IR-lesbare Information trägt, vom Bleichmittel oder seiner Wirkung freihält. Beide Verfahren sind mit soviel Unsicherheiten behaftet, daß eine praktische Nutzung nicht möglich ist, weil im ersten Fall leicht auch im Datenteil zu viel Silber entfernt wird oder durch zu geringe Silberentfernung das Farbbild trübe und unansehnlich wird, während im zweiten Fall eine klare Trennung zwischen zu bleichendem Bildteil und nicht zu bleichendem Bildteil nur unter sehr aufwendigen Vorkehrungen möglich wird.

Aufgabe der Erfindung war daher, ein Verfahren zur Herstellung einer ID-Karte zu finden, bei dem ausgehend von einem farbfotografischen Silberhalogenidmaterial in einfacher Weise sowohl ein klares Farbbild als auch in einem anderen Bildteil ein IR-lesbares Silberbild erzeugt werden.

Diese Aufgabe wird durch ein sogenanntes Entwicklungsverstärkungsverfahren gelöst, bei dem durch die Entwicklung zunächst ein Farbbild erzeugt wird, das durch das gleichzeitig entstehende Silberbild überlagert wird. Im Verstärkungsschnitt mit H₂O₂ wird dann in den Bereichen, in denen noch nicht umgesetzter Farbkuppler vorhanden ist, in Abhängigkeit vom entstandenen Silber nur das Farbbild, nicht aber das Silberbild verstärkt. Hierdurch differenzieren sich Farb- und Silbergradation. Dies hat zur Folge, daß die ansteigende Silberdichte von dem Bereich maximaler Farbdichte überlagert wird.

Gegenstand der Erfindung ist daher ein Verfahren zur Herstellung eines fotografischen Bildes, insbesondere einer ID-Karte, unter Verwendung eines farbfotografischen Silberhalogenidmaterials auf einem reflektierenden Träger mit einem Bereich I, in dem Informationen in Form eines farbigen Bildes, und einem Bereich II, in dem mit Infrarotlicht lesbare Daten aufgezeichnet sind, durch Verarbeitung mit den Schritten
(a) Belichten,
(b) Entwickeln mit einem Farbentwickler,
(c) Behandeln mit H₂O₂ oder einer Verbindung, die H₂O₂ freisetzt,
(d) Fixieren ohne vor oder während des Fixierens zu bleichen,
(e) Wässern oder Stabilisieren und
(f) Trocknen,

wobei die Schritte (b) und (c) zu einem Schritt zusammengefaßt werden können, dadurch gekennzeichnet, daß die Schritte (a) und (b) so durchgeführt werden, daß die Silbermaximaldichte im Bereich II nach Verarbeitung wenigstens 0,35, vorzugsweise wenigstens 0,5, gemessen in Reflexion bei 850 nm, und die Silbermaximaldichte im Bereich I nach Verarbeitung in Feldern einer Neutralfarbdichte von höchstens 1,5, höchstens 0,5 und in Feldern einer Gelb-, Purpur- oder Blaugrünfarbauszugsdichte von höchstens 1,5, höchstens 0,4, gemessen in Reflexion bei 850 nm, beträgt.

In einer bevorzugten Ausführungsform werden die Daten des IR-lesbaren Bereiches mit einer größeren Intensität einbelichtet als die Daten des farbigen Bereiches.

Die Bereiche I und II können räumlich voneinander abgegrenzt sein.

Als fotografisches Material wird insbesondere ein Material verwendet, das auf einem Träger, insbesondere einem reflektierenden Träger wenigstens eine blauempfindliche, wenigstens einen Gelbkuppler enthaltende Silberhalogenidemulsionsschicht, wenigstens eine grünempfindliche, wenigstens einen Purpurkuppler enthaltende Silberhalogenidemulsionsschicht und wenigstens eine rotempfindliche, wenigstens einen Blaugrünkuppler enthaltende Silberhalogenidemulsionsschicht enthält, dessen Silberhalogenide wenigstens 97 Mol-% Silberchlorid und höchstens 3 Mol-% AgBr enthalten und der Silberhalogenidauftrag, angegeben als AgNO₃, mehr als 0,6 g/m² beträgt, insbesondere 0,75 bis 1,5 g/m² beträgt, wobei die Schicht oder Schichten jeder Farbempfindlichkeit einen Gesamtsilberhalogenidauftrag von wenigstens 0,12 g/m², angegeben als AgNO₃, aufweist.

Die Silberhalogenidemulsionen sind vorzugsweise negativ arbeitend.

Außer den Silberhalogenidschichten, welche die Gelb-, Purpur- und Blaugrünkuppler enthalten, kann das fotografische Material auch eine weitere kupplerfreie Silberhalogenidschicht enthalten, die nur ein im IR-Licht lesbares Silberbild erzeugt.

Neben den lichtempfindlichen Schichten kann das Material nicht lichtempfindliche Schichten, sogenannte Hilfsschichten enthalten. Anzahl und Reihenfolge dieser Schichten richten sich nach den Qualitätsansprüchen, die an das Material gestellt werden. Gelb-, Purpur- und Blaugrünkuppler sind die in der Fotografie üblicherweise eingesetzten Verbindungen.

Das lichtempfindliche Material kann des weiteren folgende Hilfsmittel enthalten: Antischleiermittel, Härter, Weichmacher, polymere Latices, UV-Absorber, Formalinfänger, Beizen, Entwicklungsbeschleuniger, Weißtöner, Mattierungsmittel, Gleitmittel, Antistatika, Netzmittel und ähnliche Verbindungen. Das lichtempfindliche Material kann auf bekannte Art belichtet werden. Beispielsweise können für die Belichtung folgende Lichtquellen verwendet werden; Wolfram-, Halogen-, Xenon-, Quecksilberlampen, CRT-Röhren, LED und FOT.

Mit Farbfiltern kann die Farbe der Belichtungsquelle so eingestellt werden, daß ein farbneutrales Bild entsteht.

Besonders geeignet ist eine Belichtungseinrichtung, bei der die Belichtungsvorlage in Form vieler Bildpunkte ausgemessen, die Meßsignale digitalisiert, bearbeitet, gespeichert und mittels CRT wieder zur Belichtung genutzt werden.

Das belichtete und verarbeitete Material kann als solches als ID-Karte genutzt werden. Üblicherweise wird jedoch eine Ausweiskarte auf einer oder auf beiden Seiten mit einer transparenten Folie laminiert. Eine solche Einheit ist besonders kratzfest, stabil und gegen Fälschung und Veränderung geschützt.

Ein geeignetes Material für ein solches Laminat besteht aus einem Kunststoff oder Papier und einer Heißsiegelschicht. Wenigstens ein Teil der wie beschrieben hergestellten ID-Karte muß IR-Licht in einem Bereich über 750 nm oder höher, bevorzugt bei 850-950 nm absorbieren. Die Lesbarkeit kann sowohl im Durchlicht wie auch in der Reflexion erfolgen. Voraussetzung ist, daß die Empfindlichkeit des Lesegerätes auf die Eigenschaften des Materials abgestimmt ist.

Infrarotlesbare Zeichen können BAR- oder OCR-Code-Zeichen sein.

### Beispiel

Ein farbfotografisches Aufzeichnungsmaterial wurde hergestellt, indem auf einen Schichtträger aus beidseitig mit Polyethylen beschichtetem Papier die folgenden Schichten in der angegebenen Reihenfolge aufgetragen wurden. Die Mengenangaben beziehen sich jeweils auf 1 m². Für den Silberhalogenidauftrag werden die entsprechenden Mengen AgNO₃ angegeben.

### Schichtaufbau 1

1. Schicht (Substratschicht):
   0,2 g Gelatine
2. Schicht (blauempfindliche Schicht):
   blauempfindliche Silberhalogenidemulsion (99,5 Mol.-% Chlorid, 0,5 Mol.-% Bromid, mittlerer Korndurchmesser 0,8 »m) aus 0,4 g AgNO₃ mit
   1,04 g Gelatine
   0,60 g Gelbkuppler GB 1
   0,01 g Weißkuppler WK 1
   0,40 g Trikresylphosphat (TKP)
3. Schicht (Schutzschicht):
   1,1 g Gelatine
   0,2 g 2,5-Dioctylhydrochinon
   0,2 g Dibutylphthalat (DBP)
4. Schicht (grünempfindliche Schicht)
   grünsensibilisierte Silberhalogenidemulsion (100 Mol.-% Chlorid, mittlerer Korndurchmesser 0,4 »m) aus 0,38 g AgNO₃ mit
   1,05 g Gelatine
   0,40 g Purpurkuppler PP 1
   0,06 g 2,5-Dioctylhydrochinon
   0,45 g DBP
   0,40 g TKP
5. Schicht (UV-Schutzschicht)
   1,30 g Gelatine
   0,60 g UV-Absorber UV 1
   0,10 g 2,5-Dioctylhydrochinon
   0,35 g TKP
6. Schicht (rotempfindliche Schicht)
   rotsensibilisierte Silberhalogenidemulsion (100 Mol.-% Chlorid, mittlerer Korndurchmesser 0,35 »m) aus 0,28 g AgNO₃ mit
   0,72 g Gelatine
   0,36 g Blaugrünkuppler BG 1
   0,36 g TKP
7. Schicht (UV-Schutzschicht)
   0,35 g Gelatine
   0,15 g UV-Absorber UV 1
   0,075 g TKP
8. Schicht (Schutzschicht)
   0,9 g Gelatine
   0,3 g Härtungsittel H 1

Die Schichten wurden getrocknet, in einem Sensitometer durch einen Stufenkeil mit 120 Lx.s hinter Grau-, Blau-, Grün- und Rotfilter bildmäßig belichtet und wie folgt entwickelt:

### Beispiel 2 (Vergleich)

Das Material von Beispiel 1 wurde wie folgt verarbeitet:

### Beispiel 3 (Vergleich)

Das Material von Beispiel 1 wurde wie folgt verarbeitet:

Zusammensetzung des Bleichfixierbades

Bei den verarbeiteten und getrockneten Proben wurden die Grauskala und der Gelb-, Purpur- und Blaugrünauszug jeweils hinter Blau-, Grün-, Rot- und Infrarotfilter (850 nm) gemessen. Die Ergebnisse werden in den Tabellen 1-3 wiedergegeben.

Aus den Meßergebnissen ist ersichtlich, daß der Anteil der Silberdichte, gemessen als IR-Dichte, in den für ein Portrait wichtigen Bildbereichen bis zu einer Dichte von 1,5 beim erfindungsgemäßen Beispiel 1 deutlich geringer ist als bei dem ohne Farbverstärkung hergestellten Beispiel 2.

Ein Vergleich der Tabellen 1 und 3 zeigt, daß die durch das Verbleiben des entwickelten Silbers verursachte Graudichte bei einem mittels Farbverstärkung entstandenen Bild sich in der Größenordnung der Nebendichte bewegt, die die jeweiligen Farbstoffe hinter den nicht komplementärfarbenen Filter gemessen ergeben. Weiter ist aus dem Vergleich der Tabellen 1 und 3 ersichtlich, daß ein auf fotochemischem Weg erzeugtes farbiges Bild, was auf traditioneller Weise gebleicht und fixiert wurde, im IR-Bereich keine auswertbare Dichte aufweist.

## Patentansprüche

1. Verfahren zur Herstellung eines fotografischen Bildes, insbesondere einer ID-Karte, unter Verwendung eines farbfotografischen Silberhalogenidmaterials auf einem reflektierenden Träger mit einem Bereich I, in dem Informationen in Form eines farbigen Bildes, und einem Bereich II, in dem mit Infrarotlicht lesbare Daten aufgezeichnet sind, durch Verarbeitung mit den Schritten
(a) Belichten,
(b) Entwickeln mit einem Farbentwickler,
(c) Behandeln mit H₂O₂ oder einer Verbindung, die H₂O₂ freisetzt,
(d) Fixieren ohne vor oder während des Fixierens zu bleichen,
(e) Wässern oder Stabilisieren und
(f) Trocknen,
wobei die Schritte (b) und (c) zu einem Schritt zusammengefaßt werden können, dadurch gekennzeichnet, daß die Schritte (a) und (b) so durchgeführt werden, daß die Silbermaximaldichte im Bereich II nach Verarbeitung wenigstens 0,35, vorzugsweise wenigstens 0,5, gemessen in Reflexion bei 850 nm, und die Silbermaximaldichte im Bereich I nach Verarbeitung in Feldern einer Neutralfarbdichte von höchstens 1,5, höchstens 0,5 und in Feldern einer Gelb-, Purpur- oder Blaugrünfarbauszugsdichte von höchstens 1,5, höchstens 0,4, gemessen in Reflexion bei 850 nm, beträgt.

2. Verfahren nach Anspruch 1, dadurch gekennzeichnet, daß das farbfotografische Material negativ arbeitende Silberhalogenidemulsionen enthält.

3. Verfahren nach Anspruch 1, dadurch gekennzeichnet, daß das farbfotografische Material Silberhalogenidemulsionen mit mindestens 97 Mol-% AgCl und höchstens 3 Mol-% AgBr enthält.

4. Verfahren nach Anspruch 1, dadurch gekennzeichnet, daß das farbfotografische Material in den lichtempfindlichen Schichten einen Silberauftrag, bestimmt als eingesetztes AgNO₃, von 0,6 bis 1,5 g/m² hat, wobei die Schicht oder Schichten jeder Farbempfindlichkeit einen Gesamtsilberhalogenidauftrag von wenigstens 0,12 g/m², angegeben als AgNO₃ aufweist.

## Claims

1. Process for the production of a photographic image, in particular an ID card, using a colour photographic silver halide material on a reflective support with a zone I in which information is recorded in the form of a colour image and a zone II in which data readable by infra-red light are recorded, by processing with the stages
(a) exposure,
(b) development with a colour developer,
(c) treatment with H₂O₂ or a compound releasing H₂O₂,
(d) fixing without prior or concomitant bleaching,
(e) rinsing or stabilising and
(f) drying,
wherein stages (b) and (c) may be combined into a single stage, characterised in that stages (a) and (b) are performed in such a manner that the maximum silver density in zone II after processing is at least 0.35, preferably at least 0.5 measured reflectively at 850 nm, and the maximum silver density in zone I after processing is at most 0.5 in areas having a neutral colour density of at most 1.5, and is at most 0.4 in areas having a yellow, magenta or cyan colour separation density of at most 1.5, measured reflectively at 850 nm.

2. Process according to claim 1, characterised in that the colour photographic material contains negative-working silver halide emulsions.

3. Process according to claim 1, characterised in that the colour photographic material contains silver halide emulsions with at least 97 mol.% AgCl and at most 3 mol.% AgBr.

4. Process according to claim 1, characterised in that the photosensitive layers of the colour photographic material have a silver application, determined as the quantity of AgNO₃ used, of 0.6 to 1.5 g/m², wherein the layer or layers of each colour sensitivity have a total silver halide application of at least 0.12 g/m², stated as AgNO₃.

## Revendications

1. Procédé pour la fabrication d'une image photographique, en particulier d'une carte ID, utilisant un matériau photographique couleur aux halogénures d'argent sur un support réfléchissant comportant une zone I dans laquelle sont enregistrées des informations sous la forme d'une image en couleurs et une zone II dans laquelle sont enregistrées des données détectables en lumière infrarouge, par traitement par les étapes suivantes
(a) exposition,
(b) développement par un révélateur chromogène,
(c) traitement par H₂O₂ ou par un composé qui libère H₂O₂,
(d) fixage sans blanchir avant ou pendant le blanchiment,
(e) lavage à l'eau ou stabilisation et
(f) séchage,
les étapes (b) et (c) pouvant être combinées en une étape, caractérisé en ce que les étapes (a) et (b) sont mises en oeuvre de telle sorte que la densité maximale de l'image argentique dans la zone II après traitement est d'au moins 0,35, de préférence au moins 0,5, mesurée en réflexion à 850 nm, et la densité maximale de l'image argentique dans la zone I après traitement est au plus de 1,5, de préférence au plus 0,5 dans les portions de densité de couleur neutre et au plus de 1,5, au plus 0,4 dans les zones de densité de couleur jaune, magenta ou cyan, mesurée en réflexion à 850 nm.

2. Procédé selon la revendication 1, caractérisé en ce que le matériau photographique couleur contient des émulsions aux halogénures d'argent donnant un négatif.

3. Procédé selon la revendication 1, caractérisé en ce que le matériau photographique couleur contient des émulsions aux halogénures d'argent à au moins 97 mol% d'AgCl et au plus 3 mol% d'AgBr.

4. Procédé selon la revendication 1, caractérisé en ce que la matériau photographique couleur a dans les couches photosensibles un titre en argent, déterminé en AgNO₃, de 0,6 à 1,5 g/m², la ou les couches de chaque sensibilité chromatique présentant un titre total en halogénures d'argent d'au moins 0,12 g/m², indiqué en AgNO₃.
